# EUROPÄISCHE PATENTSCHRIFT

(11) **EP 0 666 464 B1**
(45) Veröffentlichungstag und Bekanntmachung des Hinweises auf die Patenterteilung: **17.12.1997**
(21) Anmeldenummer: 95100276.5
(22) Anmeldetag: 11.01.1995
(51) Int. Cl.: F42C 9/14

(54) **Zünder für eine Granate**
Fuse for a grenade
Fusée pour grenade

(30) Priorität: 31.01.1994 AT 171/94
(43) Veröffentlichungstag der Anmeldung: 09.08.1995
(73) Patentinhaber: OREGON ETABLISSEMENT FÜR PATENTVERWERTUNG, 9493 Mauren (LI)
(72) Erfinder: Koger, Gottfried, A-4625 Offenhausen (AT)
(74) Vertreter: Torggler, Paul, Dr.

(56) Entgegenhaltungen:
- EP-A- 0 318 995
- EP-A- 0 387 675
- WO-A-87/01193
- US-A- 2 005 053

## Beschreibung

Die Erfindung betrifft einen Zünder für eine Granate, die mit Hilfe einer Treibladung aus einem Rohr abschießbar ist, mit einer Aufschlagzündvorrichtung und mit einer Selbstzerlegevorrichtung, die einen Aufnahmekanal für einen beim Abschuß zündenden Verzögerungssatz aufweist, nach dessen Abbrand die Selbstzerlegung erfolgen kann.

Ein derartiger als Bodenzünder ausgebildeter Zünder ist beispielsweise der EP-A 387 675 zu entnehmen. Bei Verzögern des Aufschlagzünders wird eine Selbstzerlegung dadurch wirksam, daß der Schlagbolzen des Aufschlagzünders durch einen Gasdruck beaufschlagt wird, den eine an den Verzögerungssatz anschließende schnellbrennende Ladung erzeugt, und der nach dem Durchbrechen einer Trennwand in einer dadurch definierten ausreichenden Mindesthöhe zur Verfügung steht. Die Zündung des Verzögerungssatzes erfolgt durch die Trägheit eines zweiten Schlagstückes, das beim Abschuß auf ein Zündhütchen trifft, das den Verzögerungssatz anbrennt. Zwischen dem Zündhütchen und dem Verzögerungssatz ist ein Abstand vorgesehen, durch den ein Sammelraum für die Verbrennungsgase des Verzögerungssatzes gebildet wird. Eine ähnliche Ausbildung, jedoch als Kopfzünder, zeigt die US-A 2,005,053. Es sind auch Zünder bekannt (WO-A 87/1192 und WO-A 87/1193), bei denen die Selbstzerlegung durch eine vom Verzögerungssatz gezündete Übertragungsladung direkt in einer zweiten sich nach dem Abschuß schließenden Zündkette erfolgt. Zur Erhöhung der Vorrohrsicherheit können Verbrennungsgase des Verzögerungssatzes nach dessen Abbrand durch einen Entlastungskanal entweichen, der nur bei unterbrochener Zündkette vorhanden ist.

Es hat sich nun gezeigt, daß die im Sammelraum eingesperrten Gase, deren Druck sich ständig erhöht, die Verbrennung des Verzögerungssatzes beschleunigen, sodaß es zu einer verfrühten Zündung der schnellbrennenden Ladung und damit zu einer verfrühten Selbstzerlegung kommen kann.

Die Erfindung hat es sich nun zur Aufgabe gestellt, hier Abhilfe zu schaffen und schlägt hiezu vor, daß das anbrennseitige, erste Ende des Aufnahmekanals mit einer nach außen führenden Entlastungsöffnung strömungsverbunden ist.

Durch die Entlastungsöffnung können die Verbrennungsgase der Verzögerungsladung entweichen, sodaß die tatsächliche Brenndauer des Verzögerungssatzes der gewünschten Brenndauer entspricht. Die anschließende schnell brennende Ladung, die beispielsweise eine Boosterladung sein kann, führt rasch zu einem sehr hohen Gasdruck, der für die Beaufschlagung des Schlagbolzens oder zur Zündung einer Übertragungsladung, einer Detonatorladung etc., in jedem Fall ausreichend ist, da der Durchmesser der Entlastungsöffnung so klein gewählt ist, daß der sehr hohe Gasdruck nur unwesentlich verringert wird.

Eine bevorzugte Ausführung des Zünders, in der der Aufnahmekanal anbrennseitig durch eine vom Gehäuseumfang zugängliche Verschlußschraube verschlossen ist, sieht vor, daß eine Bohrung in der Verschlußschraube die Entlastungsöffnung bildet. Das erleichtert die Herstellung. Es ist jedoch ebenso denkbar, die Entlastungsöffnung an einer anderen Stelle auszubilden, wobei zwischen dem anbrennseitigen Ende des Aufnahmekanals und der Entlastungsöffnung ein Verbindungskanal oder Verbindungsraum vorgesehen ist.

Wenn die Selbstzerlegevorrichtung ein Schlagstück und ein Zündhütchen in einer in den Aufnahmekanal mündenden Bohrung aufweist, sieht eine weitere bevorzugte Ausführung vor, daß der Verzögerungssatz in einem in den Aufnahmekanal eingesetzten Röhrchen angeordnet ist, das im Bereich der Mündung der Schlagstückbohrung einen Kranz von Umfangsöffnungen aufweist. Die Unterbringung des Verzögerungssatzes in einem Röhrchen erleichtert die Einbringung des Verzögerungssatzes, wobei dank der rundum angeordneten Umfangsöffnungen nicht auf eine bestimmte Einbaulage geachtet werden muß.

Besonders vorteilhaft ist dabei, wenn das Röhrchen anbrennseitig einen mit der Entlastungsöffnung versehenen und durch die Verschlußschraube gebildeten Boden aufweist.

Bevorzugt ist der erfindungsgemäße Zünder als Bodenzünder ausgebildet, in dem der Aufnahmekanal parallel zum Boden liegt, es sind jedoch auch in einer Ausbildung als Kopfzünder dieselben wesentlichen Merkmale verwirklichbar.

Die am zweiten, abbrennseitigen Ende an den Verzögerungssatz anschließende, ebenfalls vorzugsweise im Röhrchen enthaltene schnellbrennende Ladung ist bevorzugt als Boostersatz ausgebildet. Dieser kann als Übertragungsladung in einer direkten Zündkette mit einer Detonatorladung für die Selbstzerlegung vorgesehen sein. Bevorzugt dient jedoch der Boostersatz zur raschen Erzeugung einer großen Gasmenge mit hohem Gasdruck, der durch einen Verbindungskanal den Schlagbolzen der Aufschlagzündvorrichtung beaufschlagt, falls diese versagt hat. Die Verwendung eines Boostersatzes zur Erzielung eines hohen Gasdruckes und Beaufschlagung eines verschiebbaren Schlagbolzens ist im übrigen nicht zwingend an die Ausbildung einer Entlastungsöffnung für die Verzögerungssatzverbrennungsgase gebunden, sondern kann zu diesem Zweck auch bei anderen Zündern, etwa nach der angeführten EP-A 387 675 bzw. WO-A 87/1192 als Ersatz für die berstbare Trennwand oder bei einem Zünder nach der US-PS 2,005,053 zum Druckaufbau eingesetzt werden.

Nachstehend wird nun die Erfindung anhand der Figur der beiliegenden Zeichnung näher beschrieben, die einen außerhalb des Durchmessers liegenden Vertikalschnitt durch einen Bodenzünder zeigt.

Der in eine nicht gezeigte Granate, insbesondere in eine 40 mm-Granate einsetzbare Zünder weist ein Gehäuse 1 mit einem Boden 2 auf. Im oberen Bereich des Gehäuses sind ein Schwenkkörper 20 mit einer Detonatorladung 21 und ein nicht näher dargestelltes Hemmwerk 22 angeordnet, über das das drallbedingte Einschwenken des Schwenkkörpers 20 in die aktive, mit dem mittig angeordneten Schlagbolzen 16 fluchtende Stellung während einer der Verrohrsicherheit dienenden Flugzeit gebremst wird. Ist die in der Figur gezeigte aktive Stellung erreicht, so schlägt der Schlagbolzen 16 beim Aufschlag der Granate gegen die eingeschwenkte Detonatorladung 21. Für den Fall, daß die Aufschlagzündung versagt, ist eine Selbstzerlegung vorgesehen, die über ein beim Abschuß ausgelöstes zweites Schlagstück 11 über ein Zündhütchen 12 einen Verzögerungssatz 13, dessen Brenndauer zumindest der Flugdauer während der erforderlichen Vorrohrsicherheit entspricht, und eine schnellbrennende Ladung 14, insbesondere eine Boosterladung zündet. Von deren Gasdruck wird dann über einen radialen Verbindungskanal 15 der mittig angeordnete Schlagbolzen 16 beaufschlagt. Der Verbindungskanal 15 liegt außerhalb der Schnittebene parallel zum Boden 2 und ist in der Zeichnung deshalb sichtbar, da hier Teile des Bodens 2 aufgerissen dargestellt sind. Das Schlagstück 1 ist in einer Schlagstückbohrung 3 gegen eine Feder verschiebbar angeordnet und im gezeigten Ruhezustand durch eine nicht gezeigte Sicherung fixiert. In der Zeichnung ist zum besseren Verständnis ein Mischzustand dargestellt, da bei gesicherter Schlagstückstellung und nicht gezündetem Zündhütchen 12 die Detonatorladung 21 nicht in der Verlängerung des Schlagbolzens 16, sondern in der Ruhestellung außenmittig liegt.

Die Schlagstückbohrung 3 schneidet axial versetzt einen Aufnahmekanal 4, der außermittig in einer Kreissehne liegt und in dem ein Röhrchen angeordnet ist, das durch eine umfangsseitige Öffnung des Aufnahmekanals 4 eingeschoben ist. Das Röhrchen 7 weist einen Boden und im Bereich des Bodens ein Außengewinde auf, sodaß dieser Bereich des Röhrchens 7 eine Verschlußschraube 8 des Aufnahmekanals 4 darstellt. Durch die Verschlußschraube 8 bzw. den Boden des Röhrchens 7 führt eine Entlastungsöffnung 9 von außen zum anbrennseitigen Ende 5 des Aufnahmekanals 4. Wie in der Zeichnung strichliert dargestellt, kann die Entlastungsöffnung 9 nach außen auch an jeder anderen geeigneten Stelle des Zündergehäuses 1 vorgesehen sein.

Vom abbrennseitigen, zweiten Ende 6 des Aufnahmekanals 4 führt der erwähnte Verbindungskanal 15 aus, wobei der Übergang zwischen dem zweiten Ende 6 und dem Verbindungskanal 15 über einen eine Ausnehmung 18 aufweisenden Einsatzstift 17 gewährleistet ist. Am anbrennseitigen Ende des Röhrchens 7 sind ein Kranz von Umfangsöffnungen 10 vorgesehen, durch die der Zündstrahl des Zündhütchens 12 auf die Anbrennseite des im Röhrchen 7 angeordneten Verzögerungssatzes 13 trifft. Die Verbrennungsgase des Verzögerungssatzes 13 werden über die Entlastungsöffnung 9 nach außen geleitet, sodaß die Abbrandgeschwindigkeit des Verzögerungssatzes 13 nicht von einem entstehenden Gasdruck der Verbrennungsgase der Verzögerungssatzes 13 beeinflußt wird.

## Patentansprüche

1. Zünder für eine Granate, die mit Hilfe einer Treibladung aus einem Rohr abschießbar ist, mit einer Aufschlagzündvorrichtung und mit einer Selbstzerlegevorrichtung, die einen Aufnahmekanal (4) für einen beim Abschuß zündenden Verzögerungssatz (13) aufweist, nach dessen Abbrand die Selbstzerlegung erfolgen kann, dadurch gekennzeichnet, daß das anbrennseitige, erste Ende (5) des Aufnahmekanals (4) mit einer nach außen führenden Entlastungsöffnung (9) verbunden ist.

2. Zünder nach Anspruch 1, dessen Aufnahmekanal (4) anbrennseitig durch eine vom Gehäuseumfang zugängliche Verschlußschraube (8) verschlossen ist, dadurch gekennzeichnet, daß eine Bohrung in der Verschlußschraube (8) die Entlastungsöffnung (9) bildet.

3. Zünder nach Anspruch 2, bei dem die Selbstzerlegevorrichtung ein Schlagstück (11) und ein Zündhütchen (12) in einer in den Aufnahmekanal (4) mündenden Bohrung (3) aufweist, dadurch gekennzeichnet, daß der Verzögerungssatz (13) in einem in den Aufnahmekanal (4) eingesetzten Röhrchen (7) angeordnet ist, das im Bereich der Mündung der Schlagstückbohrung (3) einen Kranz von Umfangsöffnungen (10) aufweist.

4. Zünder nach Anspruch 3, dadurch gekennzeichnet, daß das Röhrchen (7) anbrennseitig einen mit der Entlastungsöffnung (9) versehenen und durch die Verschlußschraube (8) gebildeten Boden aufweist.

5. Zünder, bei dem am zweiten abbrennseitigen Ende (6) des Aufnahmekanales (4) an den Verzögerungssatz (13) anschließend eine schnellbrennende Ladung (14) vorgesehen ist, und bei dem vorzugsweise vom abbrennseitigen Kanalende (6) ein Verbindungskanal (15) zum Schlagbolzen (16) der Aufschlagzündvorrichtung führt, der für die Selbstzerlegung vom Gasdruck der schnellbrennenden Ladung (14) beaufschlagt wird, insbesondere nach einem der Ansprüche 1 bis 4, dadurch gekennzeichnet, daß die schnell brennende Ladung (14) als Boostersatz ausgebildet ist.

## Claims

1. A fuse for a grenade which can be launched from a barrel by means of a propellant charge, comprising an impact fuse device and a self-destruct device which has a receiving passage (4) for a delay composition (13) which goes off upon launch and after the burning-away of which self-destruct can occur, characterised in that the first end (5) of the receiving passage (4), where initial burning occurs, is connected to a relief opening (9) which leads to the exterior.

2. A fuse according to claim 1 whose receiving passage (4) is closed at the initial burning location by a closure screw (8) which is accessible from the periphery of the casing, characterised in that a bore in the closure screw (8) forms the relief opening (9).

3. A fuse according to claim 2 wherein the self-destruct device has a striker (11) and a percussion cap (12) in a bore (3) opening into the receiving passage (4), characterised in that the delay composition (13) is arranged in a small tube (7) which is fitted into the receiving passage (4) and which in the region of the mouth opening of the striker bore (3) has a ring of peripheral openings (10).

4. A fuse according to claim 3 characterised in that the tube (7) has at the initial burning end a bottom portion which is provided with the relief opening (9) and which is formed by the closure screw (8).

5. A fuse in which a quick-burning charge (14) is provided at the second burning-away end (6) of the receiving passage (4) adjacent the delay composition (13) and in which preferably a connecting passage (15) leads from the burning-away end (6) of the receiving passage (4) to the striker pin (16) of the impact fuse device, which for the self-destruct action is acted upon by the gas pressure of the quick-burning charge (14), in particular according to one of claims 1 to 4, characterised in that the quick-burning charge (14) is in the form of a booster composition.

## Revendications

1. Détonateur pour une grenade apte à être lancée à partir d'un tube à l'aide d'une charge propulsive, comportant un dispositif percutant et un dispositif d'autodestruction qui comprend un conduit de logement (4) pour une composition retardatrice (13) qui s'enflamme lors du lancement et après la mise à feu de laquelle l'autodestruction peut avoir lieu, caractérisé en ce que la première extrémité (5), située côté allumage, du conduit de logement (4) est reliée à une ouverture de décharge (9) qui mène à l'extérieur.

2. Détonateur selon la revendication 1, dont le conduit de logement (4) est fermé, côté allumage, par une vis de fermeture (8) accessible par la circonférence de l'enveloppe, caractérisé en ce qu'un perçage prévu dans la vis de fermeture (8) définit l'ouverture de décharge (9).

3. Détonateur selon la revendication 2, avec lequel le dispositif d'autodestruction comporte un élément percuteur (11) et une capsule-amorce (12) dans un perçage (3) qui débouche dans le conduit de logement (4), caractérisé en ce que la composition retardatrice (13) est disposée dans un tube (7) placé dans le conduit de logement (4) et pourvu, dans la zone où débouche le perçage d'élément percuteur (3), d'une couronne d'ouvertures périphériques.

4. Détonateur selon la revendication 3, caractérisé en ce que le tube (7) présente, côté allumage, un fond pourvu de l'ouverture de décharge (9) et formée par la vis de fermeture (8).

5. Détonateur dans lequel il est prévu, à la seconde extrémité (6) du canal de logement (4) située côté mise à feu, à la suite de la composition retardatrice (13), une charge à combustion rapide (14), et dans lequel un conduit de liaison (15) va de préférence de l'extrémité de conduit (6) située côté mise à feu au percuteur (16) du dispositif de percussion, qui est sollicité pour l'autodestruction par la pression gazeuse de la charge à combustion rapide (14), en particulier selon l'une des revendications 1 à 4, caractérisé en ce que la charge à combustion rapide (14) est conçue comme un propulseur.
